# EUROPÄISCHE PATENTSCHRIFT

(11) **EP 0 379 874 B1**
(45) Veröffentlichungstag und Bekanntmachung des Hinweises auf die Patenterteilung: **22.07.1998**
(21) Anmeldenummer: 90100250.1
(22) Anmeldetag: 06.01.1990
(51) Int. Cl.: H05B 3/14

(54) **Halteteil für PTC-Elemente**
Securing part for PTC elements
Dispositif de fixation pour éléments PTC

(30) Priorität: 26.01.1989 DE 3902205
(43) Veröffentlichungstag der Anmeldung: 01.08.1990
(73) Patentinhaber: Fritz Eichenauer GmbH & Co. KG, D-76870 Kandel (DE)
(72) Erfinder: Starck, Roland, D-6729 Bellheim (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- EP-A- 0 019 376
- DE-A- 2 845 965
- US-A- 2 606 986

## Beschreibung

Die Erfindung betrifft ein Halteteil zur Aufnahme von PTC-Elementen, bestehend aus einer Kontaktplatte und einem Rahmen aus Isoliermaterial.

PTC-Heizkörper mit PTC-Elementen weisen in der Regel mehrere PTC-Elemente auf, die nebeneinander, vorzugsweise in einer Reihe, angeordnet sind und durch gemeinsame Kontaktplatten überdeckt werden, auf deren den PTC-Elementen abgewandten Seiten gegebenenfalls noch Isolierplatten angeordnet sind. Diese Anordnung wird in irgendeiner geeigneten Weise, beispielsweise durch Bügel, durch Klemmleisten, durch Einschieben in eine Umhüllung oder dergleichen, zusammengehalten. Beispielhaft wird auf die DE-OS 28 45 965, die DE-OS 28 45 894 sowie die DE-OS 29 48 591 verwiesen.

Nach Zusammenfügen der PTC-Elemente auf einem Kontaktblech und Auflegen des weiteren Kontaktblechs ist die Handhabung dieses Gebildes sehr schwierig, da die Gefahr besteht, daß die PTC-Elemente seitlich zwischen den Blechen wieder herausrutschen, bevor sie in ein Gehäuse eingebracht oder durch eine Spanneinrichtung sicher zusammengehalten werden.

Die US-PS 2 606 986 zeigt eine Widerstandseinheit mit PTC-Elementen. Die Widerstandseinheit weist ein als Kanal bezeichnetes Unterteil auf, das die Funktion einer unteren Kontaktplatte für die Widerstands-PTC-Elemente erfüllt. In dieses Kanalteil ist ein Rahmenteil aus Isolationsmaterial locker einlegbar. Als nächstes werden zur Herstellung der Widerstandseinheit die PTC-Elemente in das Rahmenteil eingelegt, so daß sie den Boden und damit die Kontaktplatte des Kanalteils berühren. Es wird eine weitere Kontaktplatte aufgelegt, auf die eine Feder aufgelegt wird, auf deren Oberseite ein Isolationsstreifen aufgebracht wird. Schließlich wird auf die bisher genannten Elemente ein Metallprofilteil zunächst locker aufgesetzt. Die Teile werden dann dadurch zusammengehalten, daß durch Durchbrüche des Profilteils hindurchragende Laschen des unteren Kanalteils umgebogen werden. Diese Verbindung ist durch Zurückbiegen wieder lösbar, wodurch die gesamte Widerstandseinheit wieder auseinandergenommen und in ihre Einzelteile zerlegt werden kann.

Durch das Rahmenteil können die PTC-Elemente hindurchfallen. Bezeichnet man die Kombination des Kanalteils und des Rahmenteils gemeinsam als Halteteil, so besteht die Gefahr, daß diese vor, insbesondere aber auch nach dem Einsetzen der PTC-Elemente im weiteren Verarbeitungs- und Fördervorgang zur Herstellung des Gesamtteils oder auch bei Transporten sich trennen können, so daß die PTC-Elemente wieder herausfallen bzw. sich verschieben können.

Der Erfindung liegt die Aufgabe zugrunde, ein für PTC-Elemente geeignetes Halteteil zu schaffen, mit dem einerseits die PTC-Elemente auch vor dem Zusammenbau der Heizanordnung für deren weiteren Zusammenbau zuverlässig gehalten werden und nicht unwillkürlich aus einer (losen) Sandwich-Anordnung wieder herausfallen können und andererseits die Kontaktplatte und der Rahmen zwar gegen ein relatives gegenseitiges Verschwenken und gegen ein Ausknicken aus ihrer Ebene geschützt werden, jedoch keine (absolut starre) vollständige Festlegung vorgesehen sein soll, so daß zwischen Kontaktplatte und Rahmen Ausgleichsbewegungen zur Kompensation von Andruckkräften sowie Temperaturänderungen möglich sind.

Erfindungsgemäß wird die genannte Aufgabe durch ein gattungsgemäßes Halteteil mit den Merkmalen des Anspruchs 1 gelöst.

Um ein zuverlässiges Halten der PTC-Elemente bei der Handhabung zu erreichen, reicht ein die PTC-Elemente an ihren Schmalseiten umgebender Rahmen aus Isoliermaterial nicht aus, da, selbst wenn von unten eine Unterlage gegen diesen gehalten wird, wie beispielsweise eine Kontaktplatte, die Gefahr besteht, daß Isolierrahmen und Unterlagen relativ zueinander verrutschen, so daß wiederum ein einzelner PTC-Stein aus dem Rahmen herausfallen kann. Die Erfindung sieht daher vor, daß die Kontaktplatte und der Rahmen aus Isoliermaterial fest miteinander verbunden sind. Fest heißt hier, daß diese in einer Weise miteinander verbunden sind, daß sie nicht ohne größeren Aufwand gelöst werden können, insbesondere sich nicht zufällig voneinander lösen oder relativ zueinander verschieben können. Grundsätzlich könnte auch eine Verschraubung vorgesehen sein. In bevorzugter Ausgestaltung ist aber vorgesehen, daß die Kontaktplatte im Bereich einer ihrer Stirnseiten mit dem Rahmen aus Isoliermaterial vernietet ist. Die fest angebrachte Kontaktplatte ist dabei einseitig des Rahmens angeordnet, so daß die einzelnen PTC-Elemente oder -Steine von der gegenüberliegenden Seite in das Rahmenteil eingelegt werden können und am Hindurchfallen durch die Kontaktplatte gehindert werden. Anschließend kann auf die der fest mit dem Rahmen verbundenen Kontaktplatte gegenüberliegenden Seite des Rahmens und der eingelegten PTC-Elemente das weitere Kontaktelement, wie eine weitere Kontaktplatte oder aber ein Profil-Kontaktkörper mit U-Querschnitt, aufgelegt werden, woraufhin dann zum weiteren Zusammenbau, nämlich gegebenenfalls Auflegen von Isolierplatten auf die Kontaktplatte, diese Isolierkörper schützende weitere Abdeckelemente, wie stabile Abdeckplatten etc., aufgelegt werden können.

Wenn auch ein relatives Verschwenken von Rahmen und Kontaktplatte auch durch zwei Niete vermieden werden könnte, die entweder in einem Endbereich nebeneinander oder jeweils an einem Endbereich angeordnet sind, so sieht die Erfindung vor, das Ende der Kontaktplatte, das nicht fest mit dem Rahmen verbunden ist, zwar gegen ein Verschwenken und zusätzlich auch ein Ausknicken aus seiner Ebene zu schützen, nicht aber ebenfalls vollständig festzulegen, so daß das Ende Ausgleichsbewegungen ausführen kann, beispielsweise unter Andruckkräften sowie Temperaturänderungen. Dies wird durch die Erfindung bewirkt. Der Bügel übergreift das der Befestigungsstelle entgegengesetzte Ende der Kontaktplatte, womit die Kontaktplatte zwischen ihren Endbereichen frei ist.

In weiterer Ausbildung sieht das erfindungsgemäße Halteteil vor, daß eine Anschlußlasche mit der Kontaktplatte vernietet ist und/oder daß eine Anschlußlasche einstückig mit der Kontaktplatte ausgebildet ist. Wenn die Kontaktplatte schon fest mit dem Rahmen verbunden ist, so ist es sinnvoll, dann auch eine Anschlußlasche, nämlich die mit der Kontaktplatte in Verbindung stehende, einstückig mit dieser auszubilden und/ oder ebenfalls fest mit dem Rahmen zu verbinden, wie zu vernieten.

Um ein Nachgeben der Kontaktplatte unter Andruckkräften, die beim weiteren Zusammenbau eines PTC-Heizkörpers ausgeübt werden, einen guten Wärmeübergang sicherzustellen und damit zur Erreichung eines solchen, sieht eine weitere äußerst bevorzugte Ausgestaltung vor, daß die Kontaktplatte aus flexiblem Blech besteht. In diesem Falle zeichnet sich eine bevorzugte Ausgestaltung dadurch aus, daß die Kontaktplatte zum Rahmen hin konvex gebogen und vorgespannt ist. Hierdurch wird auch bei lokal und nicht über die gesamte Länge des Rahmens und der Kontaktplatte ausgeübten Kräften, ein hinreichendes Andrücken und damit ein hinreichend guter Kontakt zwischen Kontaktplatte und PTC-Elementen über die gesamte Länge erzielt.

Eine Weiterbildung sieht vor, daß in der Nähe der Befestigungsstelle auf der der Kontaktplatte zugewandten Seite des Rahmens sich aus der Ebene desselben erstreckende Nocken vorgesehen sind. Hierdurch können auf der dem Rahmen abgewandten Seite der Kontaktplatte aufliegende Isolierplatten gegen ein axiales Verschieben gehalten werden. Eine andere Ausbildung sieht vor, daß der Rahmen Querstege aufweist. Hierdurch werden die einzelnen PTC-Elemente jeweils in einzelnen Ausnehmungen im Rahmen individuell eingefaßt und aufgenommen.

Weitere Vorteile und Merkmale der Erfindung ergeben sich aus den Ansprüchen und aus der nachfolgenden Beschreibung, in der ein Ausführungsbeispiel der Erfindung unter Bezugnahme auf die Zeichnung im einzelnen erläutert ist. Dabei zeigt:
- Figur 1: einen senkrechten Längsschnitt durch eine Erhitzungsvorrichtung entsprechend I-I der Fig. 4;
- Figur 2: in perspektivischer Darstellung ein Halteteil für PTC-Elemente, wie es bei der Erhitzungsvorrichtung gemäß Fig. 1 eingesetzt ist;
- Figur 3: einen Horizontalschnitt durch die Vorrichtung entsprechend III-III der Fig.4;
- Figur 4: einen vertikalen Querschnitt entsprechend IV-IV in Fig.1;
- Figur 5: einen Schnitt durch eine Lamelle entsprechend V-V der Fig.6; und
- Figur 6: einen Blick auf eine Lamelle entsprechend dem Pfeil VI der Fig.5.

Die Erhitzungsvorrichtung 1 weist ein Aluminium-U-Profil 2 auf, das vorzugsweise eine Härte F28 und eine Temperaturbeständigkeit von über 400° Celsius hat. An einem Ende 3 des U-Profils 2 ist auf dessen Außenwandung 4 eine Anschlußlasche 6 befestigt, z.B. angelötet oder punktgeschweißt.

Im U-Profil 2 liegt ein Halteteil 11, wie es im Detail in der Fig. 2 dargestellt ist. Das Halteteil 11 weist einen Rahmen 12 aus Isoliermaterial, wie Rayton, auf. Der Rahmen 12 wird aus Längsschenkeln 13, an deren Stirnseiten ausgebildeten Querschenkeln 14,15, sowie im dargestellten Ausführungsbeispiel aus Querstegen 16 gebildet. Weiterhin weist es nach einer Stirnseite 17 einen sich aus seiner Ebene erhebenden U-förmigen Bügel 18 auf, der mit seinen Schenkeln 19 einstückig an den Längsschenkeln 13 des Rahmens 12 ausgebildet ist, während ein Steg 21 sich quer über die Breite des Rahmens 12 erstreckt. Über den Rahmen 12 erstreckt sich eine Kontaktplatte 22. Die Kontaktplatte 22 ist im dargestellten Ausführungsbeispiel als Federblech ausgebildet. Sie ist im der Stirnseite 17 abgewandten Endbereich 23 des Rahmens 12 fest mit diesem verbunden, beispielsweise mittels eines Niets 24 mit diesem vernietet. Gleichzeitig kann eine weitere Anschlußlasche 26 mitvernietet sein. Die Anschlußlasche könnte auch einstückig mit der Kontaktplatte 22 ausgebildet sein. An seiner der Anschlußlasche 26 abgewandten Stirnseite 27 greift die Kontaktplatte 22 unter den Steg 21 des Bügels 18 und wird an diesem Ende 27 derart durch den Bügel 18 gehalten. Die Kontaktplatte 22 ist vorzugsweise zum Rahmen 12 hin konvex vorgebogen und damit vorgespannt. Der Rahmen 12 weist im Bereich seines Endes 23 auf der gleichen, der Kontaktplatte 22 zugewandten Seite, auf der auch der Bügel 18 sitzt, auf seinen Längsschenkeln 13 zwei Nocken 28 auf, die in Längsrichtung auf die Kontaktplatten, auf dessen dem Rahmen abgewandter Seite aufgelegte Isolierteile zwischen den Nocken 28 und dem Bügel 18 in Längsrichtung festhalten.

In den durch die Schenkel 13,14,15 und die Stege 16 begrenzten Ausnehmungen 29 des Rahmens 12 sind PTC-Elemente 31 (Figuren 1,3,4) eingesetzt. Auf der Kontaktplatte 22 liegen einzelne Isolierteile 32 auf, die insgesamt eine Isolierauflage bilden. Die Isolierteile 32 haben im wesentlichen eine den PTC-Elementen 31 entsprechende Länge. Ihre Breite entspricht dem lichten Abstand der Schenkel 7 des U-Profils 2. Die Isolierteile bestehen vorzugsweise aus wärmeleitendem, elektrisch-isolierendem Metalloxyd, wie beispielsweise Magnesium-, Barium- oder vorzugsweise Aluminiumoxyd. Auf den Isolierteilen 32 liegen weiterhin stabile Abdeckplatten 33, beispielsweise aus Aluminium, auf, deren Breite und Länge der Breite und Länge der Isolierteile 32 entspricht. Die Höhe der Anordnung aus PTC-Element 31, Kontaktplatte 22 und Isolierteil 32 liegt wenig unterhalb der lichten Länge der Schenkel 7 des U-Profils 2, während die Höhe der vorgenannten Teile zuzüglich der Höhe der Abdeckplatte 33 wenig oberhalb der genannten lichten Länge der Schenkel 7 liegt.

Auf der vorstehend beschriebenen Erwärmungseinheit sitzen reibschlüssig Lamellen 41 zur Wärmeabgabe an die umgebende Luft oder das umgebende Gas auf. Die Lamellen 41 weisen hierzu einen Durchbruch 42 auf, der u.a. durch zwei gegenüberliegende Laschen 43 begrenzt wird, die aus der Hauptebene der Lamellen 41 herausgebogen sind. Im Übergangsbereich 44 der Laschen 43 zum Hauptteil der Lamellen 41 beträgt der Abstand A derselben mindestens die Höhe der Erwärmungseinheit aus Schenkel 8 des U-Profils 2, eines PTC-Elements 31, der Kontaktplatte 22, des Isolierteils 32 und der Abdeckplatte 33, während der lichte Abstand D der Stirnseiten 46 der Laschen 43 unterhalb der Höhe der vorbeschriebenen Anordnung und damit unterhalb des Abstandes A liegt, solange die Lamelle 41 noch nicht über die vorstehend definierte Erwärmungseinheit geschoben ist. Die Lamellen 41 bestehen aus Aluminiumblech. Zur Versteifung weisen sie parallel zu den Längsrändern 47 Versteifungssicken 48 auf, die aus der Hauptebene der Lamellen 41 herausprägt sind. Hierdurch wird einerseits die Wärmeabgabefläche weiterhin geringfügig erhöht, wesentlich ist aber, daß durch diese Versteifung verhindert wird, daß die Lamellen bei durchströmender Luft flattern können, was zu einer Geräuschentwicklung führen könnte. Die Lamellen sind aufgrund der angegebenen Bemaßung reibschlüssig über die Erwärmungseinheit geschoben und sitzen auf dieser klemmschlüssig auf. Dadurch, daß neben den einzelnen PTC-Elementen 31 auch die Isolierplatten 32 und die Abdeckplatten 33 unterteilt ausgebildet sind, wird mittels der Lamellen 41 ein guter Wärmekontakt zwischen den PTC-Elementen 31 und einerseits dem Schenkel 8 des U-Profils 2 sowie andererseits über die Kontaktplatte 22 mit dem Isolierteil 32 und den darüberliegenden Abdeckplatten 33 erzielt. Durch den Klemmsitz werden die Laschen 43 mit ihrer der Erwärmungseinheit zugewandten Seite 49 weitgehend flächig gegen die Oberseite der Abdeckplatte 33 bzw. die Außenseite des Schenkels 8 gedrückt und liegen an diesen Teilen an, so daß auch ein sicherer Wärmeübergang auf die Lamellen und eine Wärmeabgabe an die Luft sichergestellt ist. Weiterhin bedingen die aus der Ebene der Lamellen 41 herausgebogenen Laschen 46 eine zwangsläufige Abstandhaltung der Lamellen zueinander, bilden also Abstandhalter, so daß vermieden wird, daß die Lamellen eng aneinander anliegen, vielmehr diese immer einen definierten Relativabstand erhalten.

Während im übrigen in der Fig. 1 nur zwei auf der Erwärmungseinheit aufsitzende Lamellen dargestellt sind, sitzen tatsächlich eine Vielzahl von Lamellen 41 auf dieser nebeneinander auf, so daß ein Heizregister mit einer Vielzahl von Lamellen 41 gebildet wird.

Der Zusammenbau der gesamten Anordnung geschieht folgendermaßen:

Zunächst wird das Halteteil 11 aus Rahmen 12 und Kontaktplatte 22 durch festes Miteinanderverbinden (Nieten) der beiden Teile und gleichzeitiges Festnieten der Anschlußlasche 26 hergestellt. In dieses Teil werden dann von der der Kontaktplatte 22 abgewandten Seite die PTC-Elemente 31 in den Rahmen 12 eingelegt, wobei sie durch die fest mit dem Rahmen 12 verbundene Kontaktplatte 22 gehalten und an einem Hindurchfallen gehindert werden. Anschließend wird auf die der Kontaktplatte 22 abgewandte Seite des Rahmens 12 der im Schnitt U-förmige Profilkörper aufgesetzt, wobei die Innenseite seines Stegs 8 zur Anlage an den PTC-Elementen 31 gelangt und die Schenkel 7 den Rahmen 12, insbesondere dessen Längsschenkel 13 sowie die Abdeckplatte 22, seitlich übergreifen. Sodann wird die soweit erstellte Einheit um 180° gedreht, so daß der Steg 8 des Profilteils 2 nach unten gelangt und nun das Halteteil 11 und die im Rahmen 12 einliegenden PTC-Elemente trägt, während die Schenkel 7 das Halteteil 11 nach oben überragen. Zwischen die Schenkel 7 werden dann auf die Kontaktplatte 22 die Isolierplatten 32 und auf diese die Abdeckplatten 33 aufgelegt. Anschließend werden auf die insoweit zusammengestellte Einheit die Lamellen 41 aufgeschoben, die aufgrund ihrer Klemmseiten dann eine feste Anordnung bewirken, die nicht mehr auseinanderfallen kann.

## Patentansprüche

1. Halteteil zur Aufnahme von PTC-Elementen, bestehend aus einer Kontaktplatte (22) und einem Rahmen (12) aus Isoliermaterial, wobei die Kontaktplatte (22) mit dem Rahmen (12) an einem Ende fest verbunden ist und am der festen Verbindung entgegengesetzten Ende des Isolierrahmens (12) ein sich aus der Ebene desselben erhebender Bügel (18) ausgebildet ist, unter dessen Steg (21) das der Befestigungsstelle entgegengesetzte Ende (27) der Kontaktplatte (22) frei beweglich gehaltert ist.

2. Halteteil nach Anspruch 1, dadurch gekennzeichnet, daß die Kontaktplatte (22) im Bereich einer ihrer Stirnseiten mit dem Rahmen (12) vernietet ist.

3. Halteteil nach Anspruch 2, dadurch gekennzeichnet, daß eine Anschlußlasche (26) mit der Kontaktplatte (22) vernietet ist.

4. Halteteil nach einem der Ansprüche 1 bis 3, dadurch gekennzeichnet, daß eine Anschlußlasche (26) einstückig mit der Kontaktplatte (22) ausgebildet ist.

5. Halteteil nach einem der Ansprüche 1 bis 4, dadurch gekennzeichnet, daß die Kontaktplatte aus flexiblem Blech besteht.

6. Halteteil nach einem der Ansprüche 1 bis 5, dadurch gekennzeichnet, daß die Kontaktplatte (22) zum Rahmen (12) hin konvex gebogen und vorgespannt ist.

7. Halteteil nach einem der vorangehenden Ansprüche, dadurch gekennzeichnet, daß in der Nähe der Befestigungsstelle auf der der Kontaktplatte (22) zugewandten Seite des Rahmens (12) sich aus der Ebene desselben erstreckende Nocken (28) vorgesehen sind.

8. Halteteil nach einem der vorangehenden Ansprüche, dadurch gekennzeichnet, daß der Rahmen (12) Querstege (16) aufweist.

## Claims

1. Holding part for receiving PTC elements, comprising a contact plate (22) and a frame (12) made from insulating material, the contact plate (22) being firmly connected to one end of the frame (12) and on the end of the insulating frame (12) opposite to the firm connection is formed a clip (18) rising from the plane thereof and under whose bar (21) the end (27) of the contact plate (22), opposite to the fastening point, is secured in a freely movable manner.

2. Holding part according to claim 1, characterized in that the contact plate (22) is riveted to the frame (12) in the area of one of its end faces.

3. Holding part according to claim 2, characterized in that a terminal lug (26) is riveted to the contact plate (22).

4. Holding part according to one of the claims 1 to 3, characterized in that a terminal lug (26) is constructed in one piece with the contact plate (22).

5. Holding part according to one of the claims 1 to 4, characterized in that the contact plate is made from flexible sheet metal.

6. Holding part according to one of the claims 1 to 5, characterized in that the contact plate (22) is convexly bent and pretensioned towards the frame (12).

7. Holding part according to one of the preceding claims, characterized in that in the vicinity of the fastening point on the side of the frame (12) facing the contact plate (22) are provided cams (28) extending out of the plane thereof.

8. Holding part according to one of the preceding claims, characterized in that the frame (12) has crossbars (16).

## Revendications

1. Support pour la réception et le maintien d'éléments PTC, consistant en une plaque de contact (22) et un cadre (12) en matériau isolant, dans lequel la plaque de contact (22) est solidarisée au cadre (12) à l'une des extrémités et conformée en traverse d'appui (18) en saillie du plan du cadre isolant (12) à l'extrémité opposée à la liaison fixe de celui-ci, traverse d'appui sous l'âme (21) de laquelle l'extrémité (27) opposée à la zone de solidarisation de la plaque de contact (22) est maintenue libre et mobile.

2. Dispositif de fixation selon la revendication 1, caractérisé en ce que la plaque de contact (22) est rivetée au cadre (12) dans la zone d'une de ses faces frontales.

3. Dispositif de fixation selon la revendication 2, caractérisé en ce qu'une patte de jonction (26) est rivetée à la plaque de contact (22).

4. Dispositif de fixation selon l'une quelconque des revendications 1 à 3, caractérisé en ce qu'une patte de jonction (26) est conformée d'une seule pièce avec la plaque de contact (22).

5. Dispositif de fixation selon l'une quelconque des revendications 1 à 4, caractérisé en ce que la plaque de contact est réalisée en tôle flexible.

6. Dispositif de fixation selon l'une quelconque des revendications 1 à 5, caractérisé en ce que la plaque de contact (22) présente une courbure convexe en direction du cadre (12) et est précontrainte.

7. Dispositif de fixation selon l'une quelconque des revendications précédentes, caractérisé en ce qu'à proximité de la zone de solidarisation, sur la face du cadre (12) en regard de la plaque de contact (22) sont prévus des ergots en saillie du plan du cadre.

8. Dispositif de fixation selon l'une quelconque des revendications précédentes, caractérisé en ce que le cadre (12) présente des entretoises transversales (16).
